# EUROPÄISCHE PATENTANMELDUNG

(11) **EP 0 711 520 A1**
(43) Veröffentlichungstag der Anmeldung: **15.05.1996**
(21) Anmeldenummer: 95810668.4
(22) Anmeldetag: 27.10.1995
(51) Int. Cl.: A46B 9/04

(54) **Reinigungsbürste, insbesondere für Gebissprothesen**

(30) Priorität: 03.11.1994 CH 3283/94
(71) Anmelder: Breitschmid AG, CH-6010 Kriens (CH)
(72) Erfinder: Breitschmid, Ueli, CH-6045 Meggen (CH)
(74) Vertreter: Keller, René, Dr.

(57) **Zusammenfassung**

Die Reinigungsbürste **(1)**, insbesondere für Gebißprothesen hat einen Bürstengriff **(23)**, ein erstes mit gleichförmig ausgerichtetem Borstenbesatz **(3)** versehenes Borstenfeld **(5)** und wenigstens ein zweites Borstenfeld **(7)**. Der Borstenbettlängsschnitt des zweiten Borstenfeldes **(7)** ist konvex ausgebildet, was eine ausgezeichnete Reinigung von Vertiefungen ermöglicht. Bevorzugt ist die Länge der aus dem dazugehörenden Borstenbett **(9)** hervorstehenden Borsten **(11)** kürzer ist als diejenige der **(3)** im ersten Borstenfeld **(4)** angeordneten.

## Beschreibung

Die Erfindung betrifft eine Reinigungsbürste gemäß dem Oberbegriff des Patentanspruchs 1.

Reinigungsbürsten, welche insbesondere zum Reinigen von herausnehmbarem Zahnersatz und abnehmbaren kieferorthopädischen Apparaten, d. h. Gebißprothesen dienen sollen, weisen ein erstes großflächiges Borstenfeld und ein zweites als Büschelkopf bezeichnetes Borstenfeld auf. Mit dem ersten Borstenfeld reinigt man die großflächigen Teile und mit dem zweiten Borstenfeld alle schwer zugänglichen Stellen, wie z. B. die Unterseiten von herausnehmbaren Prothesen, Geschiebe- und Klammerteile, Schraubenanteile der Platten und Unterschnitte an Drahtteilen.

Die Aufgabe der Erfindung ist es, eine Reinigungsbürste zu schaffen, mit der eine gründliche, jedoch schonende Säuberung von Gebißprothesen sowie von deren Einbuchtungen und "hinterschnittenen" Hohlräumen durchführbar ist.

Die ausgezeichnete Säuberungswirkung der erfindungsgemäßen Reinigungsbürste wird insbesondere durch das konvex ausgebildete, zweite Borstenfeld erreicht, welches bevorzugt mit im Vergleich zu den Borsten des ersten Borstenfelds kurzen Borsten ausgestattet ist. Die im Handel erhältlichen Prothesenreinigungsbürsten weisen jedoch im zweiten Borstenfeld lange Borsten auf, wie auch schon der Name Büschelkopf unterstreicht. Auch sind diese Borsten des zweiten Borstenfeldes bei den bekannten Bürsten im Gegensatz zum zweiten Borstenfeld der Erfindung in einem ebenen und nicht in einem konvex geformten Borstenlängsbett angeordnet. Durch die erfindungsgemäße Anordnung ist eine besonders gute Säuberung von Vertiefungen, insbesondere der Zahnkammfurche, der Prothese möglich.

Durch eine hufeisen- bzw. Ω-förmige, insbesondere im Ω-Scheitel abgeplattete Ausgestaltung des konvexen Borstenbetts sowie die schraubenförmige Anordnung der Borsten kann die Säuberungswirkung noch verbessert werden. Bei der abgeplatteten Ausführung ist dann die Borstendichte des die hauptsächliche Säuberung vollziehenden mittleren Teils des Borstenfeldes gegenüber den Seitenteilen größer.

Auf die bevorzugt einfache Herstellung des zweiten Borstenfelds wird unten eingegangen. Auch ist bei der Ausgestaltung, insbesondere des zweiten Borstenfelds, darauf geachtet worden, daß eine mechanische Beschädigung der zu reinigenden Partien durch den Borstenträger ausgeschlossen ist.

Durch die Ausgestaltung des Mantelbereichs wenigstens eines Teils der Borsten wenigstens eines, insbesondere des zweiten Borstenfelds mit abrasiv sowie auch polierend wirkenden Partikeln aus z. B. Siliciumcarbid, Aluminiumoxid, Zirkoniumoxid, ..., welche aus der Manteloberfläche der Borsten vorstehend eingelagert sind, kann die Reinigungswirkung zusätzlich verbessert werden. Es lassen sich hierdurch insbesondere harte Zahnsteinbeläge entfernen. Diese harten Zahnsteinbeläge konnten unter der Verwendung der bekannten Bürsten nur mit scharfen chemischen Mitteln entfernt werden. Diese chemischen Mittel haben dann oftmals Kunststoffpartien an den Gebißprothesen verfärbt.

Auch ist durch das Vorhandensein von Daumengruben mit und ohne seitlichen Rändern eine gute Handhabung der Bürste gegeben, welche zusätzlich durch die unten beschriebene ausgezeichnete anatomische Ausformung gut in der Hand liegt. Diese gute Handhabung wird durch die Schrägstellung des zweiten Borstenfeldes noch verbessert. Der Schrägstellungswinkel ist derart gewählt, daß bei normaler Handstellung eine ausgezeichnete Reinigung von Furchen möglich ist. Der Schrägstellungswinkel sollte in selbstverständlicher Weise für Links- und Rechtshänder unterschiedlich gewählt werden, d. h. eine zueinander spiegelbildliche Anordnung aufweisen.

Im folgenden werden Beispiele der erfindungsgemäßen Reinigungsbürste anhand von Zeichnungen näher erläutert. Weitere Vorteile der Erfindung ergeben sich aus dem nachfolgenden Beschreibungstext. Es zeigen:
- Fig. 1: eine Seitenansicht der Reinigungsbürste,
- Fig. 2: eine Draufsicht auf die Reinigungsbürste in Blickrichtung I in **Figur 1**,
- Fig. 3a: eine Draufsicht auf den Ω-förmig gebogenen, scheitelseitig abgeplatteten Borstenträger in Blickrichtung IIIa der in **Figur 2** dargestellten Reinigungsbürste in gegenüber **Figur 2** vergrößerter Darstellung mit angedeuteter Verdrillung in der linken Figurenhälfte,
- Fig. 3b: eine zu der in **Figur 3a** um 90° geschwenkte Darstellung des Borstenträgers, wobei hier nur der Verlauf des Borstenträgers ohne explizite Ausführung der Verdrillung gezeigt ist,
- Fig. 4: eine schematische Darstellung der formschlüssigen Halterung der Enden einer als Borstenträger dienenden Drahtschleife im Bürstenkopf in vergrößerter Darstellung gegenüber derjenigen in **Figur 1**,
- Fig. 5: eine Draufsicht auf die Reinigungsbürste in Richtung V in **Figur 1** und
- Fig. 6.: eine Variante zu der in **Figur 4** dargestellten Halterung eines Borstenträgers im Bürstenkopf.

Die in **Figur 1** in einer perspektivischen Seitenansicht dargestellte Reinigungsbürste **1** hat im Bürstenkopf **2** ein mit gleichförmig ausgerichteten, büschelförmig angeordneten Borsten **3** versehenes erstes Borstenfeld **4**, das zum Reinigen großflächiger Prothesenteile und -flächen dient. Die freien Enden der Borsten **3** sind zick-zack-förmig abgelängt. Der Borstengrund sitzt in einem ebenen Borstenbett **5**. Ein zweites Borstenfeld **7** ist auf der zum Borstenfeld **5** gegenüberliegenden Seite des Bürstenkopfes **2** angeordnet.

Der Borstenträger der Borsten **11** des zweiten Borstenfelds **7** ist eine hufeisen-, bevorzugt Ω-förmig gebogene, im Ω-Scheitel abgeplattete Drahtschleife **9** aus zwei plastifizierten Drähten **10a** und **10b**, zwischen denen die Borsten **11** annähernd mittig eingeklemmt sind. Die Borsten **11** bestehen aus einem hochpolymeren Polyamid, wie z. B. Nylon-Kevlar-Fasern. Auch können die Borsten **11** aus einem anderen artverwandten Kunststoffmaterial wie z. B. einem Polyester, ... bestehen. In den Mantelbereich der Borsten **11** ist ein Polier- bzw. Abrasivzusatz eingebettet, wobei die Einbettung derart vorgenommen ist, daß die eingebetteten Partikel über die Manteloberfläche vorstehen. Als Partikelmaterial werden beispielsweise Siliciumcarbid, Aluminiumoxid, Zirkoniumoxid, ... verwendet. Die Partikel-Korngrößen liegen bevorzugt zwischen den Kennwerten 480 und 600. Die abrasive und polierende Wirkung hängt von der verwendeten Einbettungstiefe und der Partikelgröße und dem verwendeten Partikelmaterial ab. Je nach gewünschter abrasiver bzw. polierender Wirkung werden alle Borsten **11** oder nur ein Teil hiervon mit eingelagerten Partikeln ausgebildet. Analog kann mit den Borsten **3** verfahren werden.

Die Schleifenenden **13a** und **13b** der Drahltschleife 9 sind formschlüssig in den Endbereichen einer Diagonale **12** eines ebenen Feldes **14** angeordnet. Das Feld **14** ist etwa unter 30° zur Oberfläche des Borstenbetts **5** gegen die Vorderseite des Bürstenkopfes **2** geneigt. Da die Drahtschleife **9** annähernd senkrecht auf dem Feld **14** steht, ist diese ebenfalls um den Winkel α von 30° nach vorne - gegen das Bürstenkopfende hin - geneigt, wie insbesondere in **Figur 4** durch die Neigung der Enden der dortigen Schlitze **17a** und **17b** angedeutet ist.

Die Ω-förmige, abgeplattete Ausgestaltung der Drahtschleife **9** ist in einer Draufsicht in **Figur 3a** dargestellt. Durch die Ω-förmige Ausgestaltung weist die den Borstenträger für das zweite Borstenfeld **7** bildende Drahtschleife **9** im mittleren Bereich **15** einen größeren Krümmungsradius als in den seitlichen Bereichen **16a** und **16b** auf. Durch den größeren Krümmungsradius im mittleren Bereich **15** ergibt sich dort eine größere Dichte der Borstenspitzen als in den seitlichen Bereichen **16a** und **16b**. Im Gegensatz zu den zueinander parallel stehenden Borsten **3** des Borstenfelds **4** sind diejenigen des zweiten **7** spiralförmig angeordnet; die Borsten **11** stehen hier somit annähernd quer zum Verlauf des Trägers.

Durch die Anordnung der Schleifenenden **13a** und **13b** in den Endbereichen der Diagonale **12** des Feldes **14**, die Schrägstellung der Ebene der Schleife **9** und deren bevorzugte Ω-förmige, abgeplattete Ausgestaltung ergibt sich ein großer Reinigungsbereich bei einer nur kleinen Bürstenkopfbreite. Auch ist durch die Schrägstellung infolge der Neigung des Feldes **14**, auf dem die Schleife **9** annähernd senkrecht steht, sowie auch deren Verschwenkung gegenüber der "Bürstenachse" (definiert durch die Längsrichtung des Bürstengriffs **23**) durch die "Diagonalenanordnung" **12** eine anatomisch gute Reinigungshaltung bei einer natürlichen Handstellung unterstützt durch eine natürliche Armbewegung bei einer Verwendung des Borstenfelds **7** gegeben.

Die Drahtschleifenenden **13a** und **13b** sind in je einem ausgegossenen Schlitz **17a** und **17b** und einer Bohrung **19a** und **19b** formschlüssig im Material des Bürstenkopfes **2** - bevorzugt Kunststoff - gehalten. Der ausgegossene Zustand ist in den **Figuren 1** bis **6** nicht explizit dargestellt. Wie in **Figur 4** dargestellt ist, verlaufen die beiden Schlitze **17a** und **17b** annähernd parallel zu den Bürstenkopflängsseitenflächen. Jede Bohrung **19a** und **19b** verläuft als Verlängerung des Schlitzgrundes. Die Enden **13a** und **13b** der Drahtschleife **9** weisen einen annähernd rechtwinklig abgeknickten Endbereich auf, der um den Diagonalenwinkel der Diagonale **12** im Feld **14** gegenüber der Ebene, in der der n-förmige Borstenfeldteil liegt, aufgebogen ist. Zur Montage werden die Drahtschleifenendbereiche **13a** und **13b** in je eine Bohrung **19a** bzw. **19b** gesteckt. Eine weitere Fixierung erfolgt durch die Schlitzseitenwände sowie das Vergußmittel.

Auf der Rückseite des Borstenbetts **5** ist, wie insbesondere in **Figur 1** zu sehen ist, eine Daumengrube **21** angeordnet, welche kontinuierlich in eine der Oberflächen **22** des einen rechteckigen Querschnitt mit abgerundeten Ecken aufweisenden Bürstengriffs **23** übergeht. Ausgehend von der Daumengrube **21** verringert sich die Griffbreite bis zu einer Taille **20** und erweitert sich danach wieder kontinuierlich bis zum Griffende. Um ein Abrutschen des eingelegten Daumens nach vorne gegen bzw. in das Borstenfeld **7** zu vermeiden, ist der diesem Borstenfeld **7** benachbarte Grubenrand **24** in einer kontinuierlichen Wölbung nach oben gezogen und geht mit einer Kante **24** in das Feld **14** über. Die Oberfläche **22** und die Oberfläche der Daumengrube **21** bilden eine kontinuierlich verlaufende Längswölbung, deren zweite mathematische Ableitung zwischen Daumengrube **21** und dem Griffteil **23** eine Nullstelle hat, d. h. der Wölbungssinn ändert sich hier einmal. Die Wölbungskurve ist derart ausgebildet, daß sie gut in der Handfläche zu liegen kommt. Der Griffendbereich liegt bei in die Daumengrube **21** eingelegtem Daumen am Handballen an. Wird die Reinigungsbürste **1** in der Hand gedreht, so liegen dann Zeige-, Mittel- Ring- und kleiner Finger anatomisch gut an der Oberfläche **22** sowie auch der Griffendbereich am Handballen an.

Die der Oberfläche **22** gegenüberliegende Griffoberfläche **25** geht mit einer Kante **27** in das Borstenbett **5** über. Ansonsten ist diese Oberfläche **25** kontinuierlich gewölbt. Die erste mathematische Ableitung dieser Wölbung weist keine Nullstelle auf. Beginnend unmittelbar an der Kante **27** ist in der Griffoberfläche **25** als rillenförmige Vertiefung eine weitere Daumengrube **29** mit seitlichen Rändern **31a** und **31b** angeordnet, welche parallel zum Grifflängsrand verlaufen. Die rillenförmige Vertiefung **29** ist derart ausgestaltet, daß sie sich in Richtung zum Borstenbett **5** hin verbreitert. Diese Verbreiterung zusammen mit den Rändern **31a** und **31b** gibt dem eingelegten Daumen einen guten seitlichen Halt, so daß eine gute Kraftübertragung auf die Reinigungsbürste **1** für seitliche Schrubbkräfte gegeben ist. Die Kante **27** verhindert auch hier analog zur Kante **24** ein Abrutschen des Daumens in das benachbarte Borstenfeld, hier das Borstenfeld **4**.

Der Bürstengriff **23** ist, wie oben bereits angedeutet, derart ausgebildet, daß sich zwei anatomisch gut gestaltete, unterschiedliche Lagen für diesen in der Hand ergeben. In der einen Lage ist eine besonders gute Reinigung der Prothese mit dem Borstenfeld **4** und in der anderen Lage mit dem Borstenfeld **7** gegeben. Die beiden Lagen ergeben sich durch eine Verdrehung des Bürstengriffes **23** in der Hand um 180°. Die Verdrehung ist aufgrund der ausgezeichnet guten anatomischen Grifformung in einer einzigen Hand durchführbar.

Anstelle den Formschluß für die Fixierung der Drahtschleife **9**, wie sie in **Figur 4** dargestellt ist, auszugestalten, können auch zueinander geneigte Schlitze **33a/34a** und **33b/34b** verwendet werden. Die beiden Schlitzepaare **33a/34a** und **33b/34b** pro Schleifenendbereich **13a** und **13b** können auch derart angeordnet werden, daß die beiden Schlitze **34a** und **34b** ineinander übergehen, so daß eine freistehende Zunge **35** gebildet wird. In den Freiraum unter der Zunge werden dann die Schleifenden **13a** und **13b** eingeschoben und anschließend vergossen.

Anstelle die Borsten **11** des zweiten Borstenfelds **7** in einer Drahtspirale einzulegen, können sie auch analog zum ersten Borstenfeld in einem hufeisen- oder Ω-förmigen, aus Kunststoff gespritzten Bett eingesetzt werden. Eine spiralige Anordnung ist dann allerdings nicht mehr herstellbar. Die Borsten würden dann in einer zur Trägerebene schrägen Lage angeordnet werden.

Neben der Reinigung von Prothesen kann die erfindungsgemäße Reinigungsbürste überall dort eingesetzt werden, wo Gegenstände mit strukturierten Oberflächen, insbesondere Hohlräumen, Rillen, Furchen, etc. zu reinigen sind.

## Patentansprüche

1. Reinigungsbürste **(1)**, insbesondere für Gebißprothesen mit einem Bürstengriff **(23)**, einem ersten mit gleichförmig ausgerichtetem Borstenbesatz **(3)** versehenen Borstenfeld **(5)** und wenigstens einem zweiten Borstenfeld **(7)**, **dadurch gekennzeichnet**, daß der Borstenbettlängsschnitt des zweiten Borstenfeldes **(7)** konvex ausgebildet und bevorzugt die Länge der aus dem dazugehörenden Borstenbett **(9)** hervorstehenden Borsten **(11)** kürzer ist als diejenige der **(3)** im ersten Borstenfeld **(4)** angeordneten.

2. Reinigungsbürste **(1)** nach Anspruch 1, **dadurch gekennzeichnet**, daß der Bettlängsschnitt des zweiten Borstenfeldes **(7)** in seinem mittleren Bereich **(15)** einen größeren Krümmungsradius aufweist als in seinen seitlichen Bereichen **(16a, 16b)**, damit die Borstenspitzen des mittleren Bereichs **(15)** enger beieinander stehen als in den seitlichen Bereichen **(16a, 16b)**.

3. Reinigungsbürste **(1)** nach Anspruch 1 oder 2, **dadurch gekennzeichnet**, daß die Borsten **(11)** des zweiten Borstenfeldes **(7)** in mehreren Reihen quer zum Bettlängsverlauf angeordnet sind.

4. Reinigungsbürste **(1)** nach einem der Ansprüche 1 bis 3, **dadurch gekennzeichnet**, daß das zweite Borstenfeld **(7)** dem ersten Borstenfeld **(4)** gegenüberliegend, insbesondere zur rückwärtigen Borstenverlängerung der Borsten **(3)** des ersten Borstenfeldes **(4)** in einem spitzen Winkel **(α)** geneigt angeordnet ist.

5. Reinigungsbürste **(1)** nach einem der Ansprüche 1 bis 4, **dadurch gekennzeichnet**, daß im Mantelbereich wenigstens eines Teils der Borsten wenigstens eines, insbesondere des zweiten Borstenfelds **(7)** abrasiv und/oder polierend wirkende Partikel aus z. B. Siliciumcarbid, Aluminiumoxid, Zirkoniumoxid, ... aus der Manteloberfläche vorstehend eingelagert sind.

6. Reinigungsbürste **(1)** nach einem der Ansprüche 1 bis 5, **dadurch gekennzeichnet**, daß das zweite Borstenfeld **(7)** in bezug auf die Längsrichtung des Bürstengriffs **(23)** bevorzugt unter etwa 60° verschwenkt angeordnet ist.

7. Reinigungsbürste **(1)** nach einem der Ansprüche 1 bis 6, **dadurch gekennzeichnet**, daß das zweite Borstenfeld **(7)** als bevorzugt hufeisenförmig, insbesondere Ω-förmig gebogene Schleife **(9)** ausgebildet ist und die zweiten Borsten **(11)** schraubenförmig um den Schleifenkern **(9)** angeordnet sind.

8. Reinigungsbürste **(1)** nach Anspruch 7, **dadurch gekennzeichnet**, daß der Schleifenkern **(9)** aus zwei verdrillten Drähten **(10a, 10b)** besteht, deren Drahtoberflächen bevorzugt plastifiziert sind, um den zu reinigenden Gegenstand (Prothese) gegen Beschädigung zu schützen.

9. Reinigungsbürste **(1)** nach Anspruch 8, **dadurch gekennzeichnet**, daß jedes Ende **(13a, 13b)** der Schleife **(9)** formschlüssig im Material des Bürstenkopfs **(2)**, insbesondere in einem ausgegossenen, abgewinkelten Doppelschlitz **(33a/b, 34a/b)** und/oder in einem Schlitz **(17a/b)** und einer in Schlitzlängsrichtung verlaufenden Bohrung **(19a/b)** gehalten ist.

10. Reinigungsbürste **(1)** nach einem der Ansprüche 1 bis 9, **gekennzeichet dadurch** eine erste Daumengrube **(21)** im Bereich des Bürstenkopfs **(2)**, welche bevorzugt auf der dem ersten Borstenfeld **(4)** gegenüberliegenden Bürstenkopfseite anschließend an den Bürstenhandgriff **(23)** angeordnet ist.

11. Reinigungsbürste **(1)** nach einem der Ansprüche 1 bis 10, insbesondere nach Anspruch 9, **gekennzeichnet durch** einen ersten Daumenanschlag **(24)**, der ein Abrutschen zum zweiten Borstenfeld **(7)** hin des die Reinigungsbürste **(1)** zu haltenden Daumens verhindert und bevorzugt als Erhöhung **(24)** auf der dem ersten Borstenfeld **(4)** gegenüberliegenden Bürstenseite am Ende der ersten Daumengrube **(21)** vor dem zweiten Borstenfeld **(7)** ausgebildet ist.

12. Reinigungsbürste **(1)** nach einem der Ansprüche 1 bis 11, insbesondere nach Anspruch 9, **dadurch gekennzeich net**, daß der Bürstengriff **(23)** in Längsrichtung kontinuierlich gewölbt ausgebildet ist, und bevorzugt die zum ersten Borstenfeld **(4)** gehende erste Grifffläche **(25)** zur anatomischen Lage auf Zeige-, Mittel-, Ring- und kleinem Finger eine Wölbungskurve in Längsrichtung aufweist, deren erste mathematische Ableitung keine Nullstelle hat.

13. Reinigungsbürste **(1)** nach Anspruch 1 und 10, **dadurch gekennzeichnet**, daß der Bürstengriff **(23)** in Längsrichtung kontinuierlich gewölbt ausgebildet ist, und bevorzugt in eine auf der Bürstengriffseite des zweiten Borstenfelds **(7)** liegende zweite Grifffläche **(22)** kontinuierlich in die erste Daumengrube **(21)** übergeht, wobei die zweite mathematische Ableitung die Längswölbungskurve dieser Oberfläche **(22)** eine Nullstelle insbesondere zwischen Daumengrube **(21)** und Griffteil **(23)** hat und die Wölbung der zweiten Grifffläche **(22)** derart ausgebildet ist, daß sie anatomisch ausgewogen auf Zeige-, Mittel-, Ring- und kleinem Finger anlegbar ist.

14. Reinigungsbürste **(1)** nach Anspruch 12 und 13, **dadurch gekennzeichet**, daß die erste Grifffläche **(25)**, beginnend bevorzugt unmittelbar am Übergang **(27)** zum ersten Borstenbett (5), eine zweite Daumengrube **(29)** aufweist.

15. Reinigungsbürste **(1)** nach Anspruch 14, **dadurch gekennzeichnet**, daß die zweite Daumengrube **(29)** parallel zur Grifflängsrichtung seitliche Begrenzungen **(31a, 31b)** aufweist und insbesondere als sich zum ersten Borstenbett **(5)** hin verbreiternde Längsfurche **(29)** ausgebildet ist, damit bei einem Reinigungsvorgang unter Verwendung des zweiten Borstenfelds **(7)** mit in die zweite Daumengrube **(29)** eingelegtem Daumen seitliche Schrubbkräfte erzeugbar sind.

16. Reinigungsbürste **(1)** nach Anspruch 14 oder 15, **gekennzeichnet durch** einen kantigen Übergang **(24)** zwischen erster Grifffläche **(25)** und erstem Borstenbett **(5)**, wobei dieser kantige Übergang **(27)** bevorzugt die als zweite Daumengrube **(29)** ausgebildete Furche abschließt und somit einen das Abrutschen des Daumens in das erste Borstenfeld **(4)** verhindernden zweiten Daumenanschlag **(27)** bildet.

17. Reinigungsbürste **(1)** nach einem der Ansprüche 1 bis 16, insbesondere nach Ansprüchen 1 und 10 oder 1 und 14, **dadurch gekennzeichnet**, daß der Bürstengriff **(23)** so lang ausgebildet ist, daß das Griffende, insbesondere bei einem in einer der Daumengruben **(21, 29)** liegenden Daumen auf den Handballen anlegbar ist.
